# DEMANDE DE BREVET EUROPEEN

(11) **EP 0 914 785 A1**
(43) Date de publication de la demande: **12.05.1999**
(21) Numéro de dépôt: 98490027.4
(22) Date de dépôt: 28.10.1998
(51) Int. Cl.: A45D 44/22

(54) **Dispositif élastique de prévention de l'affaissement du visage**

(30) Priorité: 28.10.1997 FR 9713735
(71) Demandeur: Beigheldrut, Alexis, 59200 Tourcoing (FR); Beigheldrut, Ingrid, 59200 Tourcoing (FR); Dansault, Nicolas, 59000 Lille (FR)
(72) Inventeur: Beigheldrut, Alexis, 59200 Tourcoing (FR); Beigheldrut, Ingrid, 59200 Tourcoing (FR); Dansault, Nicolas, 59000 Lille (FR)
(74) Mandataire: Hénnion, Jean-Claude

(57) **Abrégé**

Le dispositif de prévention de l'affaissement du visage de l'invention est constitué par un moyen élastique de recouvrement (1) d'au moins la partie inférieure (9) du visage, incluant la zone (3) sous le menton, ledit moyen élastique (1) étant apte à exercer une pression localisée comprise entre 1 et 35 mm de mercure, c'est à dire entre 133,32 et 4666,2 Pa.

De préférence, il se présente sous la forme d'une cagoule (1) réalisée dans un matériau textile, avec une portion élastique de mise sous tension, qui recouvre au moins la partie inférieure (9) du visage (2), incluant la zone (3) sous le menton, jusqu'à l'angle du maxillaire inférieur (13), et une portion d'appui qui recouvre au moins en partie la face postérieure de la tête ; les dimensions de la cagoule et l'élasticité du matériau textile sont déterminées en sorte d'exercer sur au moins la partie inférieure (9) du visage, incluant la zone (3) sous le menton, la pression localisée.

## Description

La présente invention concerne la prévention des phénomènes de vieillissement du visage, ce terme incluant également la zone se trouvant sous le menton, en particulier les distensions cutanée, sous-cutanée et musculaire, l'effrondement du tissu graisseux sous-cutané et plus généralement l'affaissement des parties molles du visage. Elle concerne plus particulièrement un dispositif spécialement conçu pour lutter contre tous ces phénomènes de vieillissement et pour le maintien de l'ovale du visage.

La lutte contre les effets du vieillissement est l'un des objectifs prioritaires de l'industrie cosmétologique. Cela se traduit par une quantité importante de préparations, proposées aux utilisateurs et le plus souvent aux utilisatrices, destinées à être appliquées sur le visage et se présentant sous forme de crèmes, de pâtes, de gels. Une fois appliquée, il est nécessaire de laisser en place cette préparation, dénommée le plus souvent "masque", de manière à ce que la substance active puisse pénétrer à travers l'épiderme et apporter l'effet bénéfique recherché. L'action de telles préparations est généralement très superficielle et n'est pas de nature à empêcher ni même contrarier les phénomènes de distensions sous-cutanées et musculaires du visage, se traduisant par la formation de ce que l'on appelle communément les bajoues et le double-menton. De plus l'application par l'utilisateur d'un masque cosmétique est une contrainte importante nécessitant de disposer d'un temps suffisant pour appliquer ladite préparation sur le visage, la laisser en l'état pendant une durée déterminée puis effectuer le nettoyage du visage.

Le but que s'est fixé le demandeur est de proposer une solution nouvelle pour lutter contre les effets du vieillissement du visage qui pallie les inconvénients précités.

Ce but est parfaitement atteint par le dispositif de l'invention, destiné à la prévention du vieillissement du visage, ledit dispositif étant constitué par un moyen élastique de recouvrement d'au moins la partie inférieure du visage, incluant la zone sous le menton, ledit moyen élastique étant apte à exercer une pression localisée comprise entre 1 et 35 mm de mercure, c'est à dire entre 133,32 et 4666,2 Pa.

Ainsi l'approche du problème de prévention du vieillissement proposée par le demandeur consiste à contrarier l'effet naturel de la gravité qui s'applique préférentiellement sur les parties molles du visage et qui est à l'origine des distensions cutanées, sous-cutanées et musculaires qui provoquent progressivement les affaissements du visage , constituant notamment les bajoues ou / et le double menton. Pour contrarier cet effet de la gravité, le demandeur propose que l'utilisateur applique sur au moins la partie inférieure du visage, incluant la zone en-dessous du menton, un moyen élastique qui exerce sur ladite partie une pression déterminée, relativement faible, facilement supportable.

Les phénomènes d'affaissement physiques, sous l'effet de la gravité, sont relativement localisés dans certaines zones du visage. De la même manière, la pression exercée par le moyen élastique de recouvrement peut être différenciée selon lesdites zones du visage.

Avantageusement, la pression différenciée selon les zones du visage se traduit par un gradient de pression, la pression diminuant du bas vers le haut, ce qui induit une tendance ascensionnelle des parties molles du visage.

S'agissant notamment de la partie inférieure du visage, incluant la zone sous le menton, de préférence la pression exercée par le moyen élastique de recouvrement est comprise entre 5 et 3 5 mm de mercure (666,6 et 4666,2 Pa). Par contre s'agissant de la partie supérieure du visage, comprenant le front, les tempes et les os malaires, la pression exercée par le moyen élastique de recouvrement est comprise entre 1 et 5 mm de mercure (133,32 et 666,6 Pa).

Le gradient de pression peut aussi être réalisé sur trois zones ou de manière continue.

Dans un mode préféré de réalisation, le moyen élastique de recouvrement se présente sous la forme d'une cagoule réalisée dans un matériau textile élastique, avec une portion active, selon l'invention, qui recouvre au moins la partie inférieure du visage, incluant la zone sous le menton et une portion d'appui qui recouvre au moins en partie la face postérieure de la tête ; les dimensions de la cagoule et l'élasticité du matériau textile sont déterminées en sorte d'exercer sur au moins la partie inférieure du visage, incluant la zone sous le menton, la pression localisée précitée.

S'agissant d'une cagoule qui recouvre l'intégralité de la tête, elle peut comporter avantageusement des ouvertures pour les yeux, le nez et la bouche. Il suffit alors à l'utilisateur d'enfiler cette cagoule et de la laisser en place de préférence pendant plusieurs heures par jour, par exemple pendant le sommeil, pour obtenir l'effet recherché de lutte contre le vieillissement.

Bien sûr, il peut également s'agir d'une cagoule ne recouvrant pas entièrement la tête de l'utilisateur mais avec des ouvertures pour le passage des cheveux.

Le moyen élastique de l'invention peut également comporter des systèmes de mise sous tension personnalisée, permettant à l'utilisateur d'adapter plus précisément la pression appliquée en fonction de la conformation de son visage.

S'agissant d'une cagoule, elle peut être réalisée en mettant en oeuvre un matériau textile, obtenu par tricotage sur métier circulaire à pas variables, ce qui permet de faire varier la section transversale du matériau en fonction des zones d'application de la cagoule sur le visage. Un tel matériau peut être complété par l'adjonction d'une mentonnière élastique, destinée à venir recouvrir et exercer la pression recherchée sur la zone sous le menton jusqu'à l'angle du maxillaire inférieur.

Il est également possible, grâce au dispositif de l'invention, de combiner l'action physique résultant de la pression localisée et l'action chimique de préparations cosmétiques. Dans ce cas, le dispositif comporte, sur l'intérieur du moyen élastique de recouvrement et au moins au niveau des zones sous pression, au moins un agent actif de traitement ou de soin du visage.

Le fait d'appliquer l'agent actif de traitement ou de soin sur la peau tout en exerçant une pression à l'aide du moyen élastique, favorise la pénétration de l'agent actif et son action en profondeur.

Selon une variante de réalisation, le dispositif de l'invention comporte un film plastique élastique supportant l'agent actif, ledit film étant sur la face interne du moyen de recouvrement, ou faisant office de moyen de recouvrement.

La présente invention sera mieux comprise à la lecture de la description qui va être faite de deux exemples de réalisation d'un dispositif élastique de prévention contre le vieillissement illustré par le dessin annexé dans lequel :
- La figure 1 est une vue de côté de la tête d'un utilisateur portant un premier dispositif se présentant sous forme d'une cagoule,
- Les figures 2 et 3 sont des vues respectivement de côté (figure 2) et derrière (figure 3) de la tête d'un utilisateur portant un second dispositif en plusieurs parties ajustables.

Le principe général qui est à la base de l'invention consiste à exercer localement, grâce à un moyen élastique de recouvrement, une pression faible, comprise entre 1 et 35 mm de mercure (133,32 et 4666,2 Pa), sur au moins la partie inférieure du visage, incluant la zone sous le menton jusqu'à l'angle du maxillaire inférieur.

Dans le premier exemple illustré à la figure 1, le moyen élastique est constitué par un matériau textile se présentant sous la forme d'une cagoule, ledit matériau étant lui-même élastique, mettant en oeuvre des fils à caractère élastique soit du fait de leur composition, par exemple incluant de l'élasthanne, soit du fait de leur structure par exemple des fils texturés.

La cagoule 1 qui est illustrée recouvre tout le visage 2 de l'utilisateur, y compris la zone 3 sous le menton, à l'exception des yeux 4, du nez 5 et de la bouche 6, pour lesquels des orifices 7 ont été pratiqués dans ladite cagoule 1. L'utilisateur enfile ladite cagoule 1 en passant la tête à travers l'ouverture d'entrée 8. Cette cagoule 1 peut être totalement fermée, en dehors des ouvertures 7 précitées, ou encore être ouverte sur le dessus.

La dimension de la cagoule, pour un utilisateur donné, est déterminée, en relation avec les propriétés élastiques du matériau textile utilisé, en sorte que soit exercée sur au moins la partie inférieure 9 du visage 2 une pression comprise entre 1 et 35 mm de mercure. Cette partie inférieure comporte obligatoirement les joues et la zone 3 sous le menton, et de préférence le menton. Dans la partie supérieure 10 du visage, comprenant le front, les tempes et la partie en saillie de la pommette correspondant à l'os malaire, il n'y a pas une totale nécessité d'exercer une pression ; toutefois, s'agissant d'une cagoule 1 comme illustré, il peut s'agir d'une pression plus faible comprise entre 1 et 5 mm de mercure. C'est la mise sous tension du matériau textile élastique entre l'arrière de la tête 11 - c'est à dire toute la calotte cranienne - et les parties inférieure 9 et supérieure 10 du visage qui génère cette pression.

On comprend que pour obtenir une pression déterminée, éventuellement différenciée par zone, sur le visage, il conviendrait que le moyen élastique de recouvrement soit spécialement adapté à la configuration du visage de chaque utilisateur. En effet, la mise sous tension du matériau textile, appliqué sur les surfaces convexes du visage, exerce une pression qui est fonction également de la forme de cette surface. Il faudrait donc, pour obtenir une pression déterminée homogène sur toutes les parties du visage à traiter, se prêter à des calculs complexes en fonction des courbures particulières de chacune de ces parties. En pratique, une gamme de cagoules permettra, en fonction des différentes tailles de tête, d'obtenir une pression moyenne entrant dans la fourchette souhaitable. Une cagoule 1 telle qu'illustrée à la figure 1 peut être obtenue par tricotage circulaire de manière à obtenir, sur la hauteur de la cagoule, des sections différentes, plus précisément des sections plus importantes dans les zones du visage où il convient d'exercer une pression faible et réciproquement des sections plus faibles dans les zones du visage où il convient d'exercer une pression plus forte. Ce mode de réalisation peut être réalisé sur des métiers à tricoter circulaires à pas variable.

Cependant étant donné qu'il convient d'exercer une pression verticale dans le sens de la flèche F, au niveau de la zone 3 sous le menton, cette action peut difficilement être obtenue par un simple tricotage circulaire. De préférence, dans ce cas, cette partie 12 de la cagoule 1, destinée à s'appliquer dans la zone 3 sous le menton jusqu'à l'angle du maxillaire inférieur 13 est une pièce rapportée.

Ce mode de réalisation de la cagoule n'est pas exclusif de l'invention. Elle peut être réalisée par toute méthode de confection appropriée, notamment par assemblage de différentes pièces de tissu élastique prédécoupées et cousues. Eventuellement l'arrière de la cagoule venant s'appliquer sur l'arrière 11 de la tête, n'est pas obligatoirement élastique. De plus le caractère élastique des différentes pièces assemblées peut varier selon les zones d'application de la cagoule tant en extensibilité qu'en orientation.

La mise sous tension de la cagoule peut éventuellement être obtenue par des moyens complémentaires, notamment dans le cas où il ne s'agit pas d'une cagoule fermée vers l'arrière comme illustré, mais refermable par l'utilisateur. On utilise de préférence dans ce cas des moyens de fermeture qui permettent une certaine superposition des deux bords à solidariser. De tels moyens sont connus notamment sous la marque Velcro, s'agissant d'un système d'attaches mécaniques auto-agrippant avec des éléments du type crochets fixés selon l'un des bords et des moyens mécaniques du type boucles fixés selon l'autre bord. Ainsi grâce à ces moyens de fermeture, il est possible de tendre plus ou moins la cagoule sur le visage en réglant l'importance des zones de recouvrement des deux bandes de fermeture.

Un second exemple de réalisation d'un dispositif de l'invention comprenant des moyens complémentaires de mise sous tension est illustré aux figures 2 et 3. Ce dispositif 14 comporte une sorte de calotte 15, non élastique, à placer sur le sommet de la tête, cette calotte 15 fait office de point fixe pour la mise en tension et l'accrochage de la partie inférieure élastique 16 du dispositif 14. La calotte 15, dans l'exemple illustré, présente une ouverture 17 pour le passage des cheveux et une zone périphérique 18 qui est équipée, au moins à proximité des oreilles 19 et vers l'arrière 20 de la tête, d'éléments d'attache mécanique 21, par exemple des éléments crochets du type connu sous la marque Velcro. La zone périphérique 18 peut elle-même être une bande pourvue de moyens de fermeture non représentés pour adapter la calotte à la dimension du crâne de l'utilisateur.

La partie inférieure élastique - constituant le moyen élastique de recouvrement de l'invention - recouvre, dans l'exemple illustré, les deux côtés du visage, le menton, la zone sous le menton, la zone sous le nez, laissant la bouche dégagée. Elle présente, de part et d'autre du visage, deux prolongements 22, 23 ; le premier 22, remontant depuis la joue vers le sommet de la tête, a son extrémité supérieure 22a qui est équipée, sur sa face interne, d'un élément d'attache mécanique apte à coopérer avec l'élément 21 précité à proximité de l'oreille. De même le second prolongement 23, remontant depuis la zone sous le menton vers l'arrière de la tête a son extrémité 23a qui est équipée, sur sa face interne, d'un élément d'attache mécanique apte à coopérer avec l'élément 21 précité, vers l'arrière de la tête. Sur la figure 3, on montre une première variante où le second prolongement 23 remonte jusque derrière l'oreille 19 et une seconde variante où le second prolongement 23' remonte derrière la tête vers l'autre côté. Les deux prolongements 23' se croisent sur l'arrière 20 de la tête.

La portion avant 24 de la partie inférieure, située à la pointe du menton et sous le nez n'est pas obligatoirement élastique.

L'utilisateur peut très facilement régler la pression exercée par la partie inférieure en exerçant une tension plus ou moins importante sur les prolongements 22, 23 lors de la solidarisation de ladite partie inférieure 16 avec la calotte 15, grâce aux éléments d'attache mécanique.

Dans le cas où le dispositif de l'invention est utilisé de manière courante, avec application sur le visage pendant une ou plusieurs heures par jour de préférence pendant le sommeil, il est avantageusement perméable à l'air.

Par contre, dans le cas où l'on combine l'action physique de la pression avec l'action d'une substance chimique, le dispositif de l'invention peut être un modèle à usage unique, comportant ladite substance sur la face interne du moyen élastique de recouvrement, au moins dans les zones où s'applique la pression..

Bien sûr, il faut que cette substance soit d'une innocuité absolue. Elle peut être choisie parmi les substances déjà connues pour le traitement de la peau ou de soins du visage telles que les dérivés de la vitamine A, les α-hydroxy-acides, des produits à base de collagène, des précurseurs chimiques et activateurs de synthèse du collagène et des fibres élastiques, des acides gras essentiels, des antioxydants ... Grâce à la présence du moyen élastique de l'invention, l'application de ces substances est réalisée sous pression, ce qui a pour effet d'augmenter la pénétration transcutanée des substances chimiques actives.

Dans cette variante de réalisation, avantageusement, la substance est supportée par un film continu en matière plastique qui se trouve sur la face intérieure du moyen élastique de recouvrement. Ce film peut éventuellement constituer lui-même le moyen élastique de recouvrement. Etant donné que le film plastique n'est pas perméable à l'air, il n'y a pas de risque de dessèchement des substances chimiques sous l'action de l'air ambiant ; de plus la température des substances chimiques reste proche de la température de la peau. Toutes ces conditions, en plus de la pression exercée, favorisent la pénétration transcutanée des substances.

Il est à noter que l'utilisation du dispositif de l'invention d'une part maintient en place la graisse sous-cutanée du visage là où elle se trouve et d'autre part limite, par son action physique, les nouveaux dépôts graisseux qui avilissent et vieillissent le visage et forment les affaissements du type bajoues et double menton.

## Revendications

1. Dispositif de prévention de l'affaissement du visage caractérisé en ce qu'il est constitué par un moyen élastique de recouvrement (1) d'au moins la partie inférieure (9) du visage, incluant la zone (3) sous le menton, ledit moyen élastique (1) étant apte à exercer une pression localisée comprise entre 1 et 35 mm de mercure, c'est à dire entre 133,32 et 4666,2 Pa.

2. Dispositif selon la revendication 1 caractérisé en ce que la pression exercée par le moyen élastique de recouvrement (1) est différenciée selon les zones recouvertes du visage, avec un gradient de pression à résultante ascensionnelle.

3. Dispositif selon l'une des revendications 1 ou 2 caractérisé en ce que s'agissant de la partie inférieure (9) du visage, incluant la zone (3) sous le menton, la pression exercée par le moyen élastique de recouvrement (1) est comprise entre 5 et 35 mm de mercure (666,6 et 4666,2 Pa).

4. Dispositif selon l'une des revendications 2 ou 3 caractérisé en ce que s'agissant de la partie supérieure (10) du visage, comprenant le front, les tempes et les os malaires, la pression exercée par le moyen élastique de recouvrement (1) est comprise entre 1 et 5 mm de mercure (133,32 et 666,6 Pa).

5. Dispositif selon l'une des revendications 1 à 4 caractérisé en ce que le moyen élastique de recouvrement se présente sous la forme d'une cagoule (1) réalisée dans un matériau textile, avec une portion élastique de mise sous tension, qui recouvre au moins la partie inférieure (9) du visage (2), incluant la zone (3) sous le menton, jusqu'à l'angle du maxillaire inférieur (13), et une portion d'appui qui recouvre au moins en partie la face postérieure de la tête et en ce que les dimensions de la cagoule et l'élasticité du matériau textile sont déterminées en sorte d'exercer sur au moins la partie inférieure (9) du visage, incluant la zone (3) sous le menton, la pression localisée.

6. Dispositif selon la revendication 5 caractérisé en ce que la cagoule recouvre l'intégralité de la tête et comporte des ouvertures (7) pour les yeux (4), le nez (5) et la bouche (6).

7. Dispositif selon l'une des revendications 5 et 6 caractérisé en ce que la cagoule est réalisée en mettant en oeuvre un matériau textile élastique, obtenu par tricotage sur métier circulaire, avec des sections transversales différentes selon les zones d'application de la cagoule sur le visage.

8. Dispositif selon la revendication 7 caractérisé en ce que la cagoule comporte une pièce rapportée faisant office de mentonnière élastique, et venant recouvrir et exercer la pression recherchée sur la zone (3) sous le menton.

9. Dispositif selon l'une des revendications 1 à 8 caractérisé en ce que le moyen élastique comporte des systèmes de mise sous tension personnalisée, permettant à l'utilisateur d'adapter plus précisément la pression appliquée en fonction de la conformation de son visage.

10. Dispositif selon la revendication 9 caractérisé en ce qu'il est composé :
a) d'une calotte (15), à placer sur le sommet de la tête, dont la zone périphérique (18) est équipée de premiers éléments d'attache (21) au moins à proximité des oreilles (19) et vers l'arrière (20) de la tête, et
b) d'une partie inférieure, constituant le moyen élastique de recouvrement, présentant deux prolongements (22,23) dont les extrémités sont équipées de seconds éléments d'attache aptes à coopérer avec lesdits premiers éléments d'attache (21), le premier prolongement (22) remontant depuis la joue vers le sommet de la tête et le second remontant depuis la zone sous le menton vers l'arrière de la tête.

11. Dispositif selon la revendication 1 caractérisé en ce qu'il comporte sur l'intérieur du moyen élastique de recouvrement et au moins au niveau de la partie du visage sous pression, au moins un agent actif de traitement ou de soin du visage.

12. Dispositif selon la revendication 11 caractérisé en ce qu'il comporte un film plastique supportant l'agent actif, ledit film étant sur la face interne du moyen de recouvrement, ou faisant office de moyen de recouvrement.
